# EUROPÄISCHE PATENTSCHRIFT

(11) **EP 2 205 403 B1**
(45) Veröffentlichungstag und Bekanntmachung des Hinweises auf die Patenterteilung: **21.11.2018**
(21) Anmeldenummer: 08786510.1
(22) Anmeldetag: 28.07.2008
(51) Int. Cl.: B25D 17/02

(54) **MEISSEL INSBESONDERE FÜR MOTORGETRIEBENE MASCHINEN**
CHISEL, PARTICULARLY FOR MOTOR-DRIVEN MACHINES
BURIN NOTAMMENT DESTINÉ À DES MACHINES À ENTRAÎNEMENT MOTORISÉ

(30) Priorität: 28.09.2007 DE 102007046759
(43) Veröffentlichungstag der Anmeldung: 14.07.2010
(73) Patentinhaber: Robert Bosch GmbH, 70442 Stuttgart (DE)
(72) Erfinder: ANGHILERI, Massimo, CH-4500 Solothurn (CH); SANNA, Fabrizio, I-26100 Cremona (IT); FALCHETTI, Cristian, I-24040 Stezzano (BG) (IT)
(86) Internationale Anmeldenummer: PCT/EP2008/059869
(87) Internationale Veröffentlichungsnummer: WO 2009/043617

(56) Entgegenhaltungen:
- EP-A- 1 413 403
- DE-C- 463 571
- DE-C- 733 686
- FR-A- 1 154 607
- FR-A- 2 098 822

## Beschreibung

Die Erfindung betrifft einen Meißel insbesondere für motorgetriebene Maschinen gemäß dem Oberbegriff des Anspruchs 1. Ein solcher Meißel ist aus der DE 463 571 bekannt.

### Stand der Technik

Aus der DE 102 44 509 A1 ist ein Spitzmeißel bekannt, welcher einen Nutzungsbereich aufweist, wobei der Spitzmeißel in dem Nutzungsbereich einen als Polygon ausgebildeten Querschnitt aufweist. Nachteilig an derartigen Meißeln ist deren Neigung bei einem tiefen Eindringen in ein zu zerkleinerndes Material in diesem stecken zu bleiben bzw. sich in diesem zu verklemmen bzw. zu verkeilen. Weiterhin wird es als nachteilig angesehen, dass Gesteinsteile, welche durch den Meißel abgeschlagen werden von dem Profil des Nutzungsbereichs in Richtung einer den Meißel handhabenden Person geleitet werden.

### Offenbarung der Erfindung

Der Erfindung liegt die Aufgabe zugrunde, einen Meißel zu entwickeln, welcher auch bei einem tieferen Eindringen in ein Material einem Steckenbleiben bzw. Verklemmen bzw. Verkeilen in dem Material entgegen wirkt und einer Gefährdung einer den Meißel handhabenden Person durch abgeschlagene Gesteinsteile entgegenwirkt.

Diese Aufgabe wird durch den unabhängigen Anspruch 1 gelöst. Vorteilhafte Ausführungsformen sind in den abhängigen Ansprüchen offenbart. Der erfindungsgemäße Meißel weist an seinem zweiten Arbeitsabschnitt entlang der Längsachse des Meißels aufeinanderfolgende, senkrecht zu der Längsachse stehende Querschnittsflächen auf, wobei aufeinaderfolgende Querschnittsflächen um die Längsachse des Meißels verdreht zueinander angeordnet sind. Hierdurch wirkt der Meißel beim Eindringen auch mit Drehkräften auf das zu bearbeitende Material, wenn der zweite Arbeitsabschnitt in das zu bearbeitende Material eindringt. Durch diese Drehkräfte werden Seitenwände des Kanals, welchen sich der Meißel beim Eindringen in das zu bearbeitende Material schafft, abgetragen bzw. beschädigt und sind hierdurch weniger geeignet den Meißel einzuklemmen. Gleichzeitig bewirkt die verdrehte Gestaltung des zweiten Arbeitsabschnitts eine Ablenkung von Gesteinsteilen. Kern der Erfindung ist die Anordnung eines verdrillten zweiten Arbeitsabschnitts zwischen dem ersten Arbeitsabschnitt und dem Verbindungsabschnitt, wobei der verdrillte zweite Arbeitsabschnitt durch seine zerstörerische Wirkung einem Verklemmen im zu bearbeitenden Material entgegenwirkt und zusätzlich Gesteinsteile ablenkt, die sich in Richtung der den Meißel handhabenden Person bewegen. Erfindungsgemäß ist der Meißel als Spitzmeißel ausgebildet, wobei der erste Arbeitsabschnitt durch eine pyramidenförmige oder kegelartige Spitze gebildet ist. Meißel mit derartig ausgeführten Spitzen sind besonders dafür geeignet, tief in ein Material einzudringen, da sich beim Eindringen zunächst ähnlich wie ein Nagel verhalten. Weiterhin sieht die Erfindung eine zylinderförmige Ausführung des zweiten Arbeitsabschnitts vor. Hierdurch wird im Gegensatz zu einem konisch ausgebildeten zweiten Arbeitsabschnitt ein tiefes Eindringen des Meißels in ein zu bearbeitendes Material begünstigt, da durch die Form des zweiten Arbeitsabschnitts keine zusätzlichen Widerstände des zu bearbeitenden Materials überwunden werden müssen. Erfindungsgemäß verläuft in dem zweiten Arbeitsabschnitt zwischen dem ersten Arbeitsabschnitt und dem Verbindungsabschnitt des Spitzmeißels wenigstens eine Nut schraubenlinienförmig um die Längsachse des Spitzmeißels, wobei die Nut einen Steigungswinkel zwischen α = 2° und α = 70° aufweist, welcher insbesondere bei α = 33° liegt. Zum Beispiel ist es durch die Zahl der Nuten und deren Steigungswinkel möglich, den Meißel optimal auf das zu bearbeitende Material, die verwendete motor- bzw. pneumatisch angetriebene Maschine und das gewünschte Eindringverhalten anzupassen.

Die Erfindung sieht weiterhin vor, einen Durchmesser des Verbindungsabschnitts und einen Durchmesser eines Hüllkreises um den zweiten Arbeitsabschnitt des Arbeitsendes identisch auszuführen, um einen stabilen Übergang zwischen dem zweiten Arbeitsabschnitt und dem Verbindungsabschnitt zu schaffen, welcher nicht durch Kerbwirkungen geschwächt ist. Somit ist notfalls auch ein Eindringen des Verbindungsabschnitts in das zu bearbeitende Material möglich, ohne dass ein Bruch des Meißels zu befürchten ist.

Die Erfindung sieht insbesondere vor, den zweiten Arbeitsabschnitt des Arbeitsendes in jedem Querschnitt senkrecht zu der Längsachse des Spitzmeißels als Keilwellenprofil auszubilden. Eine derartige Profilierung lässt sich fertigungstechnisch einfach herstellen.

Weiterhin sieht die Erfindung vor, den ersten Arbeitsabschnitt, welcher die Spitze des Spitzmeißels bildet, mit einer unverdrillten Oberfläche zu versehen. Hierdurch wird das Eindringen des ersten Arbeitsabschnitts, welcher eine Schneide bildet, in das zu bearbeitende Material erleichtert. Insbesondere ist der erste Arbeitsabschnitt in einem vorderen, von der Schneidspitze ausgehenden Bereich als Kegelmantel oder pyramidenförmig mit einer glatten und rillenfreien Oberfläche ausgebildet.

Erfindungsgemäß ist es vorgesehen, den Spitzmeißel im Arbeitsbetrieb mit dem ersten Arbeitsabschnitt und etwa einer vorderen Hälfte seines zweiten Arbeitsabschnitts in zu bearbeitendes Material einzuschlagen. Durch dieses vergleichsweise tiefe Eindringen des Meißels ist ein rascher Arbeitsfortschritt möglich.

Insbesondere sieht die Erfindung mehrere Nuten vor, welche den zweiten Arbeitsabschnitt des Arbeitsendes des Spitzmeißels umlaufen.

Im Sinne der Erfindung werden unter kongruenten Querschnittsflächen solche Querschnittsflächen verstanden, welche in einer senkrecht zu der Längsachse des Meißels liegenden Ebene ausgeführt sind und welche deckungsgleich zueinander sind. Bei den fraglichen Querschnittsflächen des erfindungsgemäßen Meißels ist eine Deckungsgleichheit nach einer Drehung einer Querschnittsfläche um die Längsachse des Meißels erreichbar.

Im Sinne der Erfindung sind unter motorgetriebenen Maschinen insbesondere elektrisch und/oder pneumatisch angetriebene Maschinen zu verstehen.

Weitere Einzelheiten der Erfindung werden in der Zeichnung anhand von schematisch dargestellten Ausführungsbeispielen beschrieben.

### Kurze Beschreibung der Zeichnungen

Die Figuren 1a bis 1c zeigen einen Seitenansicht und zwei Schnittansichten eines erfindungsgemäßen Meißels.

Die Figuren 2a bis 2c zeigen einen Seitenansicht und zwei Schnittansichten eines nicht-erfindungsgemäßen Meißels.

Die Figuren 3a bis 3c zeigen drei Ausführungsvarianten von erfindungsgemäßen Meißeln in Seitenansicht.

### Ausführungsformen der Erfindung

In der Figur 1a ist ein erfindungsgemäßer Meißel 1 in Seitenansicht dargestellt. Der Meißel 1 ist in eine mit gestrichelten Linien angedeutete motorgetriebene Maschine 2 mit einem Einsteckende 3 eingespannt. Das Einsteckende 3 ist über einen Verbindungsabschnitt 4 mit einem Arbeitsende 5 verbunden. Das Arbeitsende 5 setzt sich aus einem ersten Arbeitsabschnitt 6 und einem zweiten Arbeitsabschnitt 7 zusammen. Der Meißel 1 ist als Spitzmeißel 8 ausgeführt, wobei der erste Arbeitsabschnitt 6 durch eine kegelartige oder pyramidenförmige Spitze 9 mit einer Schneidspitze 10 gebildet ist. Der Meißel 1 weist eine Längsachse 11 auf, welche durch die Schneidspitze 10 verläuft. In der Figur 1b ist ein Schnitt durch den zweiten Arbeitsabschnitt 7 des Meißels 1 entsprechend der in der Figur 1a gezeigten Schnittlinie Ib-Ib gezeigt. Der zweite Arbeitsabschnitt 7 ist in dem senkrecht zu der Längsachse 11 verlaufenden Schnitt als Querschnittsfläche A eines Keilwellenprofils 12 ausgebildet, welches durch vier Nuten 13a, 13b, 13c und 13d bestimmt wird. Die Nuten 13a, 13b, 13c und 13d umlaufen den zweiten Arbeitsabschnitt 7 spiralförmig (siehe Figur 1a). Somit ist der zweite Arbeitsabschnitt 7 des Arbeitsendes 5 als Spiralabschnitt ausgeführt. Entsprechend zeigt ein weiterer Schnitt Ic-Ic, welcher parallel zu dem Schnitt Ib-Ib ausgeführt ist (siehe Figur 1c), eine Querschnittsfläche B, welche gegenüber der Querschnittsfläche A um die Längsachse 11 verdreht ausgerichtet ist. Die Nuten 13a, 13b, 13c und 13d weisen jeweils einen Steigungswinkel α auf, welcher sich aus einer Steigung S7 und einem Umfang U7 eines Hüllkreises HK7 um den zweiten Arbeitsabschnitt 7 errechnen lässt. Mit tan α = Π x D7 / S7 berechnet sich der Steigungswinkel a. Der zweite Arbeitsabschnitt 7 weist eine Länge L7 auf, welche wenigstens ein Viertel einer Länge L1 des Meißels 1 beträgt. Der Durchmesser D7 des Hüllkreises HK7 entspricht einem Durchmesser D4 des Verbindungsabschnitts 4. Die Nuten 13a, 13b, 13c und 13d laufen parallel zu der Längsachse 11 in den ersten Arbeitsabschnitt 6 bzw. die kegelartige Spitze 9 aus. Der zweite Arbeitsabschnitt 7 des Arbeitsendes 5 weist eine Länge L7 auf und der erste Arbeitsabschnitt 6 des Arbeitsendes 5 weist eine Länge L6 auf. Für die Längen L6 und L7 gilt L7 > 2 x L6. Die Nuten 13a, 13b, 13c und 13d laufen vom zweiten Arbeitsabschnitt 7 in den Verbindungsabschnitt 4 parallel zu der Längsachse 11 aus.

In der Figur 2a ist ein nicht-erfindungsgemäßer Meißel 1 in Seitenansicht dargestellt. Ein Einsteckende 3 des Meißels ist über einen Verbindungsabschnitt 4 mit einem Arbeitsende 5 verbunden. Das Arbeitsende 5 setzt sich aus einem ersten Arbeitsabschnitt 6 und einem zweiten Arbeitsabschnitt 7 zusammen. Der Meißel 1 ist als Flachmeißel 14 ausgeführt, wobei der erste Arbeitsabschnitt 6 durch eine in Seitenansicht aus einer Pfeilrichtung y keilförmige Spitze 15 gebildet ist. Die keilförmige Spitze 15 weist eine Schneidkante 16 auf. Der Meißel 1 weist eine Längsachse 11 auf, welche durch die Schneidkante 16 verläuft. In der Figur 2b ist ein Schnitt durch den zweiten Arbeitsabschnitt 7 des Meißels 1 entsprechend der in der Figur 2a gezeigten Schnittlinie IIb-IIb gezeigt. Der zweite Arbeitsabschnitt 7 ist in dem senkrecht zu der Längsachse 11 verlaufenden Schnitt als Querschnittsfläche C eines Flachprofils 20 ausgebildet, welches an einer Oberseite 17 und einer Unterseite 18 durch jeweils drei Rippen 19a, 19b, 19c bzw. 19d, 19e, 19f bestimmt wird. Der zweite Arbeitsabschnitt 7 ist zwischen dem ersten Arbeitsabschnitt 6 und dem Verbindungsabschnitt 4 um einen Verdrehwinkel β = 180° um die Längsachse 11 verdreht. Entsprechend zeigt ein weiterer Schnitt IIc-IIc, welcher parallel zu dem Schnitt IIb-IIb ausgeführt ist (siehe Figur 2c) einen Querschnitt D des Flachprofils 20 in einer gegenüber dem Querschnitt C um 90° verdrehten Stellung.

Die Figuren 3a bis 3c zeigen drei Ausführungsvarianten von erfindungsgemäßen Meißeln 1 mit unterschiedlichen Durchmessern D4. Ein Arbeitsabschnitt 7 ist entsprechend dem in der Figur 1a gezeigten Meißel als Spiralabschnitt ausgebildet, wobei dieser Spiralabschnitt aus Nuten 13a bis 13d bei den in den Figuren 3a bis 3c gezeigten Meißeln 1 sich zu einer Schneidspitze 10 hin verändernde Steigungen S73, S72 und S71 aufweist. Hierdurch steigt der Wert eines Steigungswinkels zu der Schneidspitze 10 hin von einem Wert α1 über einen Wert α2 auf einen Wert α3. Eine Änderung des Steigungswinkels erfolgt bei den in den Figuren 3a bis 3c gezeigten Meißeln 1 mit stetigen, nicht sprunghaften Übergängen.

Die Erfindung ist nicht auf dargestellte oder beschriebene Ausführungsbeispiele beschränkt. Sie umfasst vielmehr Weiterbildungen der Erfindung im Rahmen der Schutzrechtsansprüche.

## Patentansprüche

1. Meißel (1) insbesondere für motorgetriebene Maschinen (2), mit einem maschinenseitigen Einsteckende (3) zur Aufnahme des Meißels (1) in der Maschine (2), einem dem Einsteckende (3) gegenüberliegenden Arbeitsende (5) und einem Verbindungsabschnitt (4) zwischen dem Einsteckende (3) und dem Arbeitsende (5), wobei das Arbeitsende (5) einen ersten Arbeitsabschnitt (6) und einen zweiten Arbeitsabschnitt (7) umfasst, wobei sich der erste Arbeitsabschnitt (6) zu einer Schneidspitze (9) verjüngt, wobei der zweite Arbeitsabschnitt (7) zwischen dem ersten Arbeitsabschnitt (6) und dem Verbindungsabschnitt (4) des Meißels (1) profiliert ist und wobei alle senkrecht zu einer Längsachse (11) des Meißels (1) ausgerichteten Querschnittsflächen (A, B; C, D) des zweiten Arbeitsabschnitts (7) kongruent zueinander sind, wobei die entlang der Längsachse (11) des Meißels (1) aufeinanderfolgenden, senkrecht zu der Längsachse (11) stehenden Querschnittsflächen (A, B; C, D) des zweiten Arbeitsabschnitts (7) um die Längsachse (11) des Meißels (1) verdreht zueinander angeordnet sind, und der Meißel (1) als Spitzmeißel (8) ausgebildet ist, wobei der erste Arbeitsabschnitt (6) durch eine kegelartige oder pyramidenartige Spitze (9) gebildet ist und in dem zweiten Arbeitsabschnitt (7) zwischen dem ersten Arbeitsabschnitt (6) und dem Verbindungsabschnitt (4) des Spitzmeißels (8) wenigstens eine Nut (13a, 13b, 13c, 13d) schraubenlinienförmig um die Längsachse (11) des Spitzmeißels (8) verläuft, **dadurch gekennzeichnet, dass** die Nut (13a, 13b, 13c, 13d) einen konstanten Steigungswinkel (a) zwischen α = 2° und α = 70° aufweist, wobei die Nut (13a, 13b, 13c, 13d) vom zweiten Arbeitsabschnitt (7) in den ersten Arbeitsabschnitt (6) und in den Verbindungsabschnitt (4) parallel zu der Längsachse (11) ausläuft.

2. Meißel nach Anspruch 1, **dadurch gekennzeichnet, dass** der zweite Arbeitsabschnitt (7) zylinderförmig ausgebildet ist.

3. Meißel nach Anspruch 1, **dadurch gekennzeichnet, dass** die Nut (13a, 13b, 13c, 13d) einen Steigungswinkel (a) mit a = 12° aufweist.

4. Meißel nach einem der vorhergehenden Ansprüche 1 bis 3, **dadurch gekennzeichnet, dass** ein Durchmesser (D4) des Verbindungsabschnitts (4) und ein Durchmesser (D7) eines Hüllkreises (HK7) um den zweiten Arbeitsabschnitt (7) des Arbeitsendes (5) nahezu gleich sind.

5. Meißel nach einem der vorhergehenden Ansprüche 1 bis 4, **dadurch gekennzeichnet, dass** der Spitzmeißel (8) im Arbeitsbetrieb mit dem ersten Arbeitsabschnitt (6) und etwa einer vorderen Hälfte seines zweiten Arbeitsabschnitts (7) in zu bearbeitendes Material einschlagbar ist.

6. Meißel nach einem der vorhergehenden Ansprüche 1 bis 5, **dadurch gekennzeichnet, dass** mehrere Nuten (13a, 13b, 13c, 13d) den zweiten Arbeitsabschnitt (7) des Arbeitsendes (5) des Spitzmeißels (8) umlaufen.

## Claims

1. Chisel (1), in particular for motor-driven machines (2), having a machine-side plug-in end (3) for receiving the chisel (1) in the machine (2), a working end (5) at the opposite end from the plug-in end (3), and a connecting portion (4) between the plug-in end (3) and the working end (5), wherein the working end (5) comprises a first working portion (6) and a second working portion (7), wherein the first working portion (6) narrows to a cutting tip (9), wherein the second working portion (7) is profiled between the first working portion (6) and the connecting portion (4) of the chisel (1), and wherein all cross-sectional areas (A, B; C, D), oriented perpendicularly to a longitudinal axis (11) of the chisel (1), of the second working portion (7) are congruent to one another, wherein the cross-sectional areas (A, B; C, D), following one another along the longitudinal axis (11) of the chisel (1) and perpendicular to the longitudinal axis (11), of the second working portion (7) are arranged in a twisted manner with respect to one another about the longitudinal axis (11) of the chisel (1), and the chisel (1) is in the form of a pointed chisel (8), wherein the first working portion (6) is formed by a conical or pyramidal tip (9) and in the second working portion (7), between the first working portion (6) and the connecting portion (4) of the pointed chisel (8), at least one groove (13a, 13b, 13c, 13d) extends helically about the longitudinal axis (11) of the pointed chisel (8), **characterized in that** the groove (13a, 13b, 13c, 13d) has a constant pitch angle (α) between α = 2° and α = 70°, wherein the groove (13a, 13b, 13c, 13d) runs out parallel to the longitudinal axis (11) from the second working portion (7) into the first working portion (6) and into the connecting portion (4).

2. Chisel according to Claim 1, **characterized in that** the second working portion (7) is formed in a cylindrical manner.

3. Chisel according to Claim 1, **characterized in that** the groove (13a, 13b, 13c, 13d) has a pitch angle (α) where α = 12°.

4. Chisel according to one of the preceding Claims 1 to 3, **characterized in that** a diameter (D4) of the connecting portion (4) and a diameter (D7) of an envelope circle (HK7) about the second working portion (7) of the working end (5) are virtually identical.

5. Chisel according to one of the preceding Claims 1 to 4, **characterized in that**, during working operation, the pointed chisel (8) is drivable into material to be processed with the first working portion (6) and approximately a front half of its second working portion (7).

6. Chisel according to one of the preceding Claims 1 to 5, **characterized in that** a plurality of grooves (13a, 13b, 13c, 13d) run around the second working portion (7) of the working end (5) of the pointed chisel (8).

## Revendications

1. Burin (1) en particulier pour machines (2) à entraînement motorisé, comprenant une extrémité d'insertion (3) côté machine destinée à recevoir le burin (1) dans la machine (2), une extrémité de travail (5) opposée à l'extrémité d'insertion (3) et une partie de liaison (4) entre l'extrémité d'insertion (3) et l'extrémité de travail (5), l'extrémité de travail (5) comportant une première partie de travail (6) et une deuxième partie de travail (7), la première partie de travail (6) s'amincissant de manière à former une pointe de coupe (9), la deuxième partie de travail (7) étant profilée entre la première partie de travail (6) et la partie de liaison (4) du burin (1), et toutes les surfaces en section transversale (A, B ; C, D), orientées perpendiculairement à un axe longitudinal (11) du burin (1), de la deuxième partie de travail (7) étant congruentes les unes par rapport aux autres, les surfaces en section transversale (A, B ; C, D), se suivant le long de l'axe longitudinal (11) du burin (1) et orientées perpendiculairement à l'axe longitudinal (11), de la deuxième partie de travail (7) étant disposées de manière décalée angulairement les unes par rapport aux autres autour de l'axe longitudinal (11) du burin (1), et le burin (1) étant réalisé sous forme de burin pointu (8), la première partie de travail (6) étant formée par une pointe (9) en forme de cône ou en forme de pyramide et au moins une rainure (13a, 13b, 13c, 13d) s'étendant en forme d'hélice autour de l'axe longitudinal (11) du burin pointu (8) dans la deuxième partie de travail (7) entre la première partie de travail (6) et la partie de liaison (4) du burin pointu (8), **caractérisé en ce que** la rainure (13a, 13b, 13c, 13d) présente un angle de pas (a) constant compris entre α = 2 ° et α = 70 °, la rainure (13a, 13b, 13c, 13d) se terminant, à partir de la deuxième partie de travail (7), parallèlement à l'axe longitudinal (11) dans la première partie de travail (6) et dans la partie de liaison (4).

2. Burin selon la revendication 1, **caractérisé en ce que** la deuxième partie de travail (7) est de forme cylindrique.

3. Burin selon la revendication 1, **caractérisé en ce que** la rainure (13a, 13b, 13c, 13d) présente un angle de pas (a) avec α = 12 °.

4. Burin selon l'une quelconque des revendications précédentes 1 à 3, **caractérisé en ce qu'**un diamètre (D4) de la partie de liaison (4) et un diamètre (D7) d'un cercle enveloppant (HK7) autour de la deuxième partie de travail (7) de l'extrémité de travail (5) sont presque égaux.

5. Burin selon l'une quelconque des revendications précédentes 1 à 4, **caractérisé en ce que** le burin pointu (8) peut être, lors du fonctionnement de travail, enfoncé dans la matière à usiner par la première partie de travail (6) et approximativement une moitié avant de sa deuxième partie de travail (7) .

6. Burin selon l'une quelconque des revendications précédentes 1 à 5, **caractérisé en ce que** plusieurs rainures (13a, 13b, 13c, 13d) entourent la deuxième partie de travail (7) de l'extrémité de travail (5) du burin pointu (8).
